# FASCICULE DE BREVET EUROPEEN

(11) **EP 0 281 945 B1**
(45) Date de publication et mention de la délivrance du brevet: **08.05.1991**
(21) Numéro de dépôt: 88103272.6
(22) Date de dépôt: 03.03.1988
(51) Int. Cl.: H01C 7/12

(54) **Procédé de fabrication d'un parafoudre**
Verfahren zur Herstellung eines Blitzableiters
Manufacturing process for a lightning arrester

(30) Priorité: 06.03.1987 FR 8703049
(43) Date de publication de la demande: 14.09.1988
(73) Titulaire: SEDIVER, SOCIETE EUROPEENNE D'ISOLATEURS EN VERRE ET COMPOSITE, F-92411 Courbevoie (FR)
(72) Inventeur: Parraud, René, F-63290 Puy Guillaume (FR); Thuillier, Denis, F-03200 Vichy (FR)
(74) Mandataire: Weinmiller, Jürgen

(56) Documents cités:
- EP-A- 0 008 181
- EP-A- 0 196 370
- GB-A- 2 073 965
- US-A- 4 638 285

## Description

La présente invention concerne un procédé de fabrication d'un parafoudre.

Un parafoudre est un dispositif placé entre la phase et la masse d'une ligne haute-tension et qui permet de limiter l'amplitude et la durée des surtensions atmosphériques (choc dû à la foudre et phénomènes d'induction dans les conducteurs), ou des surtensions électriques temporaires du réseau (choc de manoeuvre).

Les fonctions d'un parafoudre sont donc d'une part de supporter en permanence la tension nominale de service, et d'autre part d'écouler le fort courant de décharge apparaissant lors d'une surtension temporaire, de façon à protéger les appareillages de la ligne (transformateurs....).

Ces fonctions sont généralement assurées par une âme en un matériau du type varistance, à base par exemple d'oxyde de zinc ZnO, dont la résistivité électrique est fortement non linéaire en fonction de la tension appliquée.

Cette caractéristique de non linéarité permet à un tel parafoudre de laisser passer:
- un courant faible (par exemple de l'ordre de 0.5 mA/cm2) lorsque la tension de service est appliquée de façon permanente au parafoudre qui présente alors une résistance très grande. Ce courant est essentiellement d'origine capacitive puisque la permittivité relative de telles varistances est très élevée,
- un courant fort, pouvant atteindre plusieurs dizaines de kiloampères, lorsque la tension appliquée atteint un seuil d'amorçage à partir duquel la résistance des varistances devient très faible.

On connaît différentes structures de parafoudres mettant en oeuvre une âme centrale comprenant plusieurs pastilles cylindriques empilées, en matériau de type varistance, et deux ferrures extrêmes en contact électrique avec les pastilles, par exemple par l'intermédiaire de ressorts.

Ainsi dans la demande de brevet britannique n° 2 073 965 est décrite une âme centrale comprenant plusieurs pastilles cylindriques empilées et percées de trous dans lesquels passe en barreau isolant qui assure à cette âme une certaine rigidité mécanique. L'âme centrale et les deux ferrures extrêmes sont liées mécaniquement par une enveloppe commune thermorétractable.

Un telle disposition ne donne pas toujours des résultats électriques satisfaisants car le frettage des parois latérales de l'empilement de pastilles par une enveloppe thermorétractable n'est jamais parfait. Il ne permet pas notamment de combler les imperfections de surface de l'âme centrale, qui peuvent être dues à l'état de surface proprement dit de chaque pastille, ou à des défauts de centrage des pastilles les unes par rapport aux autres. La présence d'air entre l'âme et l'enveloppe thermorétractable ou entre l'âme et le barreau central peut entraîner à la longue une activité d'arcs électriques à l'intérieur du parafoudre, préjudiciable au bon comportement du parafoudre.

La présente invention a pour but de réaliser un parafoudre à coût réduit ne présentant pas les inconvénients des parafoudres précédemment décrits.

La présente invention a pour objet un procédé de fabrication d'un parafoudre comprenant deux ferrures extrêmes de part et d'autre d'une âme centrale sensiblement cylindrique formée d'un empilement de pastilles en matériau de type varistance, percées de trous par lesquels elles sont enfilées sur un jonc central en matériau stratifié, caractérisé par le fait
- que l'on met en compression par l'intermédiaire dudit jonc l'ensemble dudit empilement contre deux faces en regard desdites ferrures,
- que l'on remplit l'espace compris entre le jonc et lesdites pastilles par coulée ou injection d'un matériau isolant, l'ensemble ainsi réalisé étant parfaitement rigide,
- que l'on surmoule sur ledit ensemble un revêtement en élastomère de type EPDM parfaitement adhérent à toutes les surfaces de l'âme et des ferrures qu'il recouvre.

Selon un mode de réalisation particulier ladite âme comporte des entretoises métalliques évidées intercalées entre des pastilles; grâce à es évidements ledit espace compris entre le jonc et lesdites pastilles est rempli d'élastomère au moment du surmoulage dudit revêtement.

Afin de mettre en compression ledit empilement de pastilles contre deux faces en regard desdites ferrures on peut effectuer les opérations suivants:
- on fixe une première extrémité dudit jonc dans la première ferrure,
- on enfile lesdites pastilles sur ledit jonc,
- on fixe la seconde extrémité dudic jonc dans la seconde ferrure,
- on met en traction longitudinale l'ensemble obtenu de manière à pouvoir obtenir au sein de l'empilage un espacement permettant le passage d'une cale évidée,
- on relâche la traction.

L'épaisseur de la cale est choisie en fonction de la charge de précontrainte souhaitée sur les pastilles.

Ladite cale peut être placée entre deux pastilles ou entre une pastille et l'une desdites ferrures. Bien entendu, il convient d'assurer dans tous les cas la continuité électrique entre la cale et la face en regard de la pastille par l'intermédiaire d'une rondelle métallique.

Selon un autre mode de mise en oeuvre, lesdites pastilles sont maintenues avec le jonc sous compression longitudinale grâce à des ressorts disposés entre lesdites faces desdites ferrures et les extrémités dudit empilement de pastilles.

Les extrémités du jonc peuvent être fixées à l'intérieur de leurs ferrures respectives par collage ou rétreint.

D'autres caractéristiques et avantages de la présente invention apparaîtront au cours de la description suivante de modes de réalisation donnés à titre illustratif mais nullement limitatif. Dans le dessin annexé:
- La figure 1 est une vue en coupe partielle schématique d'un parafoudre obtenu à l'aide du procédé selon l'invention.
- Les figures 2A à 2F montrent schématiquement en coupes partielles les phases du procédé selon l'invention aboutissant à un parafoudre (figure 2F) analogue à celui de la figure 1.
- La figure 3 est une vue en coupe partielle schématique d'un autre mode de réalisation d'un parafoudre obtenu par le procédé selon l'invention.

Les parafoudres 100 et 200 visibles dans les figures 1 et 2F sont obtenus par le procédé selon l'invention schématisé dans les figures 2A à 2E.

On part d'un jonc 1 cylindrique en fibres de verre imprégnées de résine, dont une première extrémité est fixée par manchonnage (flèches 4) dans une ouverture 3 prévue dans une première ferrure d'extrémité 2 (voir figure 2A).

On enfile ensuite sur le jonc 1 dans le sens de la flèche 11 plusieurs pastilles cylindriques 6, 7, 8 en oxyde de zinc ou matériau analogue du type varistance (voir figure 2B). On prévoit une rondelle métallique 10 à l'extrémité de l'empilage.

Comme cela apparaît dans la figure 2C, on fixe la seconde ferrure 20 sur la seconde extrémité du jonc 1 par un manchonnage schématisé par les flèches 24. On a réalisé un ensemble compact.

Au niveau de la figure 2D on applique une traction longitudinale 26 aux deux extrémités 25 des ferrures de manière à laisser un intervalle suffisant pour introduire dans l'empilement une cale métallique 27 présentant un évidement 28.

Après relâchement de la pression, on aboutit à la structure de la figure 2E où le jonc est précontraint et assure la cohésion et le guidage de l'empilement des pastilles 6, 7, 8....

On introduit alors par coulée un mélange isolant remplissant l'intervalle cylindrique existant entre la face extérieure du jonc 1 et les faces internes des pastilles. A titre d'exemple ce remplissage peut être effectué à partir d'orifices non illustrés prévus dans les ferrures d'extrémité. Il en résulte un ensemble mécanique parfaitement étanche et rigide.

La dernière opération consiste à surmouler sur cet ensemble un revêtement à ailettes 30 en élastomère EPDM qui adhère parfaitement à toute la surface extérieure de l'ensemble précité. (Figure 2F).

Si on a intercalé entre deux pastilles d'oxyde de zinc une entretoise métallique épaisse évidée, il est inutile d'effectuer un remplissage préalable de la cavité interne par un mélange isolant, le remplissage s'effectuant au moment du surmoulage du revêtement 30.

Dans la figure 1, on retrouve les mêmes éléments que dans la figure 2F. Le parafoudre 100 a également le jonc 1 précontraint et une cale évidée métallique interposée référencée 45 entre les deux pastilles 6 et 7 avec deux rondelles métalliques 46 assurant la continuité électrique. On peut prévoir de disposer plusieurs cales en fonction de la précontrainte choisie.

Le parafoudre 300 de la figure 3 comporte également un jonc 1 sur lequel sont enfilées des pastilles percées 6, 7, 8. Les extrémités du jonc 1 sont manchonnées ou collées dans des cavités 55 prévues dans des ferrures d'extrémités 52 et 53 présentant en outre des épaulements 56 et 57.

Elles comprennent enfin des cavités contenant des ressorts 61 et 63 appliqués sur les extrémités de l'empilement par l'intermédiaire de rondelles métalliques 62 et 64.

Un mélange isolant peut être introduit par des orifices 70 afin de combler les vides pouvant exister entre le jonc 1 et les pastilles 6, 7, 8. Ce mélange est choisi de manière à ne pas annihiler la fonction de compression des ressorts 61 et 63. On réalise enfin par surmoulage le revêtement 30.

Comme dans le cas précédent, on peut placer éventuellement des entretoises métalliques évidées entre les pastilles de manière à favoriser la pénétration de l'élastomère au moment du surmoulage et à éviter l'opération intermédiaire de remplissage précédemment décrite.

Bien entendu l'invention n'est pas limitée aux modes de réalisation décrits et représentés. On pourra, sans sortir du cadre de l'invention, remplacer tout moyen par un moyen équivalent. Ainsi la cale en matériau conducteur peut être pleine. fendue, en éventail à base de lamelles etc...

L'EPDM a été donné comme exemple d'élastomère, mais tout autre revêtement isolant peut être envisagé, par exemple à base de résine chargée ou non...

## Revendications

1. Procédé de fabrication d'un parafoudre comprenant deux ferrures extrêmes (2, 30) de part et d'autre d'une âme centrale sensiblement cylindrique formée d'un empilement de pastilles (6, 7, 8) en matériau de type varistance, percées de trous par lesquels elles sont enfilées sur un jonc central (1) en matériau stratifié, caractérisé par le fait
- que l'on met en compression par l'intermédiaire dudit jonc (1) l'ensemble dudit empilement contre deux faces en regard desdites ferrures,
- que l'on remplit l'espace compris entre le jonc (1) et lesdites pastilles (6, 7, 8) par coulée ou injection d'un matériau isolant, l'ensemble ainsi réalisé étant parfaitement rigide,
- que l'on surmoule sur ledit ensemble un revêtement en élastomère (30) de type EPDM parfaitement adhérent à toutes les surfaces de l'âme et des ferrures qu'il recouvre.

2. Procédé de fabrication d'un parafoudre selon la revendication 1, caractérisé par le fait que ladite âme comporte des entretoises métalliques évidées (45) intercalées entre des pastilles (6, 7) et que ledit espace compris entre le jonc (1) et lesdites pastilles est rempli d'élastomère au moment du surmoulage dudit revêtement.

3. Procédé de fabrication d'un parafoudre selon la revendication 1, caractérisé par le fait que pour mettre en compression ledit empilement de pastilles contre deux faces en regard desdites ferrures on effectue les opérations suivantes:
- on fixe une première extrémité dudit jonc (1) dans la première ferrure (2).
- on enfile lesdites pastilles (6, 7, 8) sur ledit jonc (1),
- on fixe la seconde extrémité dudit jonc dans la seconde ferrure (20),
- on met en traction longitudinale l'ensemble obtenu de manière à pouvoir obtenir au sein de l'empilage un espacement permettant le passage d'une cale évidée (27),
- on relâche la traction.

4. Procédé de fabrication selon la revendication 3, caractérisé par le fait que ladite cale (45) est placée entre deux pastilles (6, 7) avec deux rondelles métalliques intermédiaires (46) assurant la continuité électrique.

5. Procédé de fabrication selon la revendication 3, caractérisé par le fait que ladite cale (27) est placée entre une pastille (8) et l'une desdites ferrures (20), avec une rondelle métallique (10) assurant la continuité électrique.

6. Procédé de fabrication d'un parafoudre selon la revendication 1, caractérisé par le fait que lesdites pastilles (6, 7, 8) sont maintenues avec la jonc sous compression longitudinale grâce à des ressorts (61, 63) disposés entre lesdites faces desdites ferrures (52, 53) et les extrémités dudit empilement de pastilles.

7. Procédé de fabrication d'un parafoudre selon l'une des revendications précédentes, caractérisé par le fait que les extrémités dudit jonc sont fixées à l'intérieur desdites ferrures par un procédé choisi parmi le rétreint et le collage.

8. Procédé de fabrication selon l'une des revendications précédentes, caractérisé par le fait que le matériau desdites pastilles est à base d'oxyde de zinc.

## Patentansprüche

1. Verfahren zur Herstellung eines Überspannungsableiters, der zwei End-Armaturen (2, 20) zu beiden Seiten eines zentralen, im wesentlichen zylindrischen Kerns aufweist, wobei der Kern aus einem Stapel von Tabletten (6, 7, 8) aus Varistormaterial besteht, welche von Löchern durchbohrt sind, mit deren Hilfe sie auf einen zentralen Stab (1) aus geschichtetem Material aufgereiht sind, dadurch gekennzeichnet,
- daß der ganze Stapel mit Hilfe des Stabs (1) gegen zwei einander gegenüberstehende Seiten der Armaturen komprimiert wird,
- daß der Raum zwischen dem Stab (1) und den Tabletten (6, 7, 8) durch Eingießen oder Einspritzen eines Isoliermaterials ausgefüllt wird, so daß die so gebildetet Einheit völlig starr wird,
und daß das Ganze mit einer Elastomerumhüllung (30) vom Typ EPDM umkleidet wird, die an allen Oberflächen des Kerns und der Armaturen haftet, die sie bedeckt.

2. Verfahren zur Herstellung eines Überspannungsableiters nach Anspruch 1, dadurch gekennzeichnet, daß der Kern hohle metallische Abstandsstücke (45) aufweist, die zwischen Tabletten (6, 7) eingelegt sind, und daß der Raum zwischen dem Stab (1) und den Tabletten beim Aufbringen des Überzugs mit Elastomer gefüllt wird.

3. Verfahren zur Herstellung eines Überspannungsableiters nach Anspruch 1, dadurch gekennzeichnet, daß für die Kompression des Tablettenstapels zwischen zwei einander gegenüberstehende Flächen der Armaturen folgende Operationen durchgeführt werden:
- man befestigt ein erstes Ende des Stabs (1) in der ersten Armatur (2),
- man reiht die Tabletten (6, 7, 8) auf dem Stab (1) auf,
- man befestigt das zweite Ende des Stabs in der zweiten Armatur (20),
- man expandiert das Ganze in Längsrichtung, derart, daß im Stapel ein Spalt entsteht, der den Durchtritt eines hohlen Abstandsstücks (27) ermöglicht,
- man hebt die Zugspannung auf.

4. Herstellungsverfahren nach Anspruch 3, dadurch gekennzeichnet, daß das Abstandsstück (45) zwischen zwei Tabletten (6, 7) plaziert wird, wobei zwei metallische Zwischen-Unterlegscheiben (46) die elektrische Kontinuität sichern.

5. Herstellungsverfahren nach Anspruch 3, dadurch gekennzeichnet, daß das Abstandsstück (27) zwischen eine Tablette (8) und eine der Armaturen plaziert wird, wobei eine metallische Unterlegscheibe (10) die elektrische Kontinuität sichert.

6. Verfahren zur Herstellung eines Überspannungsableiters nach Anspruch 1, dadurch gekennzeichnet, daß die Tabletten (6, 7, 8) zusammen mit dem Stab mit Hilfe von Federn (61, 63) unter Anpreßdruck in Längsrichtung versetzt werden, wobei die Federn zwischen den Seiten der Armaturen (52, 53) und den Enden des Tablettenstapels angeordnet sind.

7. Verfahren zur Herstellung eines Überspannungsableiters nach einem der vorhergehenden Ansprüche, dadurch gekennzeichnet, daß die Enden des Stabs um Inneren der Armaturen durch Einschnüren oder Kleben befestigt werden.

8. Verfahren zur Herstellung eines Überspannungsableiters nach einem der vorhergehenden Ansprüche, dadurch gekennzeichnet daß das Material der Tabletten Zinkoxid als Basis hat.

## Claims

1. A method of manufacturing a ligthning arrester comprising two end fittings (2, 20) at respective ends of a central core which is substantially cylindrical and constituted by a stack of pellets (6, 7, 8) made of a varistor-type material, said pellets having holes drilled therethrough whereby they are threaded over a central rod (1) made of stratified material, characterized in that
- said stack assembly is compressed by means of said rod (1) between the two facing faces of said end fittings;
- the space between the rod (1) and said pellets (6, 7, 8) is filled by casting or injecting an insulating material, with the assembly thus constituted being perfectly rigid; and
- a sheath of an elastomer of the EPDM type is molded over said assembly and adhers perfectly to all of the surfaces of the core and the end fittings which it covers.

2. A method of manufacturing a lightning arrester according to claim 1, characterized in that said core includes slotted metal wedges (45) interposed between the pellets (6, 7) and that said space lying between the rod (1) and said pellets is filled with elastomer when said sheath is molded thereover.

3. A method of manufacturing a lightning arrester according to claim 1, characterized in that in order to put said stack of pellets into compression against the two facing faces of said end fittings, the following operations are performed:
- a first end of said rod (1) is fixed in a first end fitting (2),
- said pellets (6, 7, 8) are threaded over said rod (1),
- the second end of said rod is fixed in the second end fitting (20),
- the resulting assembly is put under longitudinal traction so as to obtain a space within the stack enabling a slotted wedge (27) to be received therein, and
- the traction is released.

4. A method of manufacture according to claim 3, characterized in that said wedge (45) is placed between two pellets (6, 7) together with two intermediate metal washers (46) for ensuring electrical continuity.

5. A method of manufacture according to claim 3, characterized in that said wedge (27) is placed between a pellet (8) and one of said end fittings (20), together with a metal washer (10) ensuring electrical continuity.

6. A method of manufacturing a lightning arrester according to claim 1, characterized in that said pellets (6, 7, 8) are maintained together with the rod under longitudinal compression by means of springs (61, 63) disposed between said faces of said end fittings (52, 53) and the ends of said stack of pellets.

7. A method of manufacturing a lightning arrester according to any preceding claim, characterized in that the ends of said rod are fixed in said end fittings by a method elected from crimping and gluing.

8. A method of manufacture according to any preceding claim, characterized in that said pellets are made from material based on zinc oxide.
